# EUROPÄISCHE PATENTANMELDUNG

(11) **EP 1 371 898 A2**
(43) Veröffentlichungstag der Anmeldung: **17.12.2003**
(21) Anmeldenummer: 03013646.9
(22) Anmeldetag: 16.06.2003
(51) Int. Cl.: F21S 11/00, E06B 9/386

(54) **Lamellenjalousie und Lamelle für Lamellenjalousien**

(30) Priorität: 15.06.2002 DE 20209365 U
(71) Anmelder: Hüppe Form Sonnenschutzsysteme GmbH, 26015 Oldenburg (DE)
(72) Erfinder: Brunkhorst, Rolf, 26133 Oldenburg (DE)
(74) Vertreter: Eisenführ, Speiser & Partner

(57) **Zusammenfassung**

Die Erfindung betrifft eine Lamellenjalousie, mit einem Behang aus mehreren horizontalen Lamellen (20), die an Wende- und Halteorganen (2) beabstandet angeordnet sind. Erfindungsgemäß wird die der Sonnenstrahlung zugewandte Oberseite mehrerer Lamellen (20) mindestens auf einem in Lamellenlängsrichtung verlaufenden streifenförmigen Abschnitt mit einer retroreflektierenden Schicht (30) versehen.

## Beschreibung

Die Erfindung betrifft eine Lamellenjalousie mit einem Behang aus mehreren horizontalen Lamellen, die an Wende- und Halteorganen beabstandet angeordnet sind,

Die Erfindung betrifft ferner eine Lamelle, insbesondere eine Lamelle für Lamellenjalousien.

Derartige Lamellenjalousien bzw. derartige Lamellen sind beispielsweise aus der DE 44 42 870 oder der EP 0 793 761 bekannt, bei denen die dem Sonnenlicht zugewandte Oberseite der Lamellen eine lichtreflektierende Oberfläche besitzt. Bei den aus diesen Druckschriften bekannten Lamellen weist ein äußerer, der Sonnenstrahlung benachbarter Lamellenabschnitt ein treppenförmiges Querschnittsprofil auf. Der äußere Lamellenabschnitt geht unter Bildung einer ersten erhabenen, in Längsrichtung verlaufenden Biegekante in einen dem zu beschattenden Innenraum zugewandten inneren Lamellenabschnitt über, welcher im Querschnitt konkav nach oben gekrümmt ist. Diese bekannte, spezielle Ausbildung des Lamellenquerschnittes dient dem Ziel, die direkte Sonneneinstrahlung, die mit einem vergleichsweise großen Einfallswinkel auf die Lamelle fällt, wieder in den sonnenseitigen Außenraum zurückzustrahlen, um direkte Sonneneinstrahlung in den zu beschattenden Innenraum, und die damit verbundene unangenehme Blendwirkung sowie die Aufwärmung des Innenraumes zu verhindern. Demgegenüber soll das unter geringem Einfallswinkel einfallende diffuse Licht ungehindert in den Innenraum eintreten bzw. von dem inneren Lamellenabschnitt direkt zur Decke des Innenraums hinreflektiert werden und dadurch den Innenraum mit Tageslicht aufhellen. Nachteilig bei den aus den genannten Druckschriften bekannten Lamellen ist es, dass die Lamellen einen relativ komplizierten Querschnitt mit vergleichsweise großen Abmessungen aufweisen, der sich nur mit relativ großem Aufwand herstellen lässt und - wegen der vergleichsweise großen Querschnittsabmessungen - eine geringe Biegesteifigkeit besitzt.

Aufgabe der Erfindung ist es daher, eine Lamellenjalousie der eingangs genannten Art derart weiterzubilden, dass - bei insgesamt einfachem Aufbau - die direkte Sonneneinstrahlung durch den Behang der Lamelle hindurch wirkungsvoll reduziert wird.

-Diese Aufgabe wird bei einer Lamellenjalousie der eingangs genannten Art erfindungsgemäß dadurch gelöst, dass die der Sonnenstrahlung zugewandte Oberseite mehrerer Lamellen mindestens auf einem in Lamellenlängsrichtung verlaufenden streifenförmigen Abschnitt mit einer retroreflektierenden Schicht versehen ist.

Die Vorteile der Erfindung liegen insbesondere darin, dass mehrere oder alle Lamellen, die einen Behangabschnitt bzw. den gesamten Behang bilden, zur Seite der Sonneneinstrahlung hin mit einer streifenförmigen, in Längsrichtung der Lamellen verlaufenden retroreflektierenden Schicht oder Beschichtung versehen sind. Diese retroreflektierende Schicht oder Beschichtung besitzt die Eigenschaft, einfallende Lichtstrahlen in dieselbe Richtung zu reflektieren, mit der das Licht einfällt. Während also bei einer Reflektion auf spiegelnde Oberflächen gemäß dem Reflektionsgesetz der zwischen einfallendem Lichtstrahl und der Flächennormale gebildete Einfallswinkel gleich dem zwischen Flächennormale und reflektiertem Strahl gemessene Ausfallswinkel ist, wird bei retroreflektierenden Schichten das einfallende Licht zurück zur Lichtquelle, d.h. in die Einfallsrichtung zurückreflektiert. Das auf die retroreflektierende Schicht auftreffende Sonnenlicht wird also zur Sonne zurückreflektiert. Das Eindringen direkter Sonnenstrahlung, die ja mit einem vergleichsweise großen Einfallswinkel auf die Lamelle des Behangs auftrifft, wird dadurch verhindert. Durch den Behang hindurch kann nur das unter geringem Einfallswinkel einfallende diffuse Licht gelangen, welches keine Blendwirkung erzeugt.

Gemäß einer besonders bevorzugten Ausführungsform der Erfindung erstreckt sich der streifenförmige Abschnitt, der mit einer retroreflektierenden Schicht oder Beschichtung versehen ist, über die gesamte Länge der Lamellen bzw. einer Gruppe von Lamellen, und die Streifenbreite b der retroreflektierenden Schicht ist kleiner als die Lamellenbreite B. Die Streifenbreite b der retroreflektierenden Schicht wird dabei bevorzugt so bemessen, dass das einfallende Sonnenlicht ab einem vorgegebenen gewünschten Einfallswinkel - bei gegebenen Behangdaten - vollständig auf retroreflektierende Oberflächen der Lamellen auftrifft, weil bei dieser Bemessung eine spiegelnde Reflektion des Sonnenlichts an den nicht-retroreflektierenden Abschnitten der Lamellen verhindert wird. Bevorzugt befindet sich daher die streifenförmige retroreflektierende Schicht im Bereich der sonnenseitigen, d.h. äußeren Lamellen-Längskante und erstreckt sich - quer zu dieser Längskante über die Streifenbreite b - beispielsweise bis etwa in die Mitte des Lamellenquerschnitts. Besonders bevorzugt fällt die äußere Längskante der retroreflektierenden Schicht mit der äußeren Lamellen-Längskante zusammen.

Die retroreflektierende Schicht lässt sich entweder direkt auf die Lamellen in Form einer geeigneten Materialbeschichtung aufbringen. Alternativ wird die retroreflektierende Schicht jedoch auf einer Trägerschicht aufgebracht, die ihrerseits auf der Lamelle befestigt ist.

Die Lamellen besitzen ein Querschnittsprofil, welches eben oder im Querschnitt gekrümmt ist, wobei der mit retroreflektierender Schicht belegte äußere, d.h. zur Sonnenseite hin liegende Abschnitt und der zur Innenseite hin liegende innere Lamellenabschnitt durch eine in Längsrichtung verlaufende Biegekante getrennt sein kann und im Querschnitt verschiedene Krümmungen aufweisen kann.

Vorteilhafte Weiterbildungen der Erfindung sind durch die Merkmale der Unteransprüche gekennzeichnet.

Im Folgenden wird ein Beispiel der Erfindung anhand der Zeichnung näher erläutert.

Es zeigen:
- Fig. 1: einen Querschnitt durch einen Ausschnitt eines Behangs einer Lamellenjalousie ;
- Fig. 2: eine Aufsicht einer der im Behang gemäß Fig. 1 dargestellten Lamelle; und
- Fig. 3: einen Querschnitt durch eine weitere Ausführungsform einer erfindungsgemäßen Lamelle.

Fig. 1 zeigt einen Querschnitt durch einen Teil eines Behangs einer Lamellenjalousie. Der Behang 1 weist mehrere Wende- und Tragorgane 2 auf, die in der dargestellten Ausführungsform aus zwei Tragkordeln 4, 6 besteht, die in vorgegebenem Abstand voneinander mit faden- oder kordelartigen Querstegen 8 verbunden sind. Auf den Querstegen von horizontal beabstandeten Wende- und Halteorganen 2 liegen Lamellen 20 auf, die von den Wende- und Halteorganen 2 getragen und bei einer Verstellung der Haltekordeln 4, 6 auch in ihrer Neigung verstellt werden können. Durch die Lamellen 20 verlaufen Zugorgane 10, die an einer unteren Endlamelle (nicht dargestellt) befestigt sind und im Kopfprofil der Lamellenjalousie mittels geeigneter elektrischer oder mechanischer Antriebe auf- und abgewickelt werden können.

Die Lamellen 20 besitzen eine äußere, auf der Sonnenseite liegende Längskante 22 und eine innere Längskante 24, die gegen den zu beschattenden Innenraum gerichtet ist.

Wie in Fig. 1, insbesondere jedoch auch in Fig. 2 dargestellt ist, weisen die Lamellen, der Sonnenseite zugewandt, einen in Längsrichtung verlaufenden streifenförmigen Abschnitt auf, der mit einer retroreflektierenden Schicht oder Beschichtung 30 versehen ist. Die streifenförmige retroreflektierende Schicht 30 erstreckt sich in Längsrichtung über die gesamte Länge der Lamelle, vgl. Fig. 2b und besitzt eine Breite b, die geringer als die Gesamtbreite B der Lamelle 20 ist. In der dargestellten Ausführungsform fällt die äußere Längskante der Schicht 30 mit der äußeren Längskante 22 der Lamelle zusammen, und die Schicht 30 endet etwa in der Mitte der Lamelle 20.

In Fig. 3 ist ein Querschnitt einer weiteren Ausführungsform der Lamelle gezeigt, die in dem Behang der erfindungsgemäßen Jalousie einsetzbar ist. Der Querschnitt der Lamelle gemäß Fig. 3 ist verschiedenartig gekrümmt. Die Lamelle 20 besitzt - ausgehend von der äußeren Längskante 22 - einen äußeren Lamellenabschnitt 27, der sich bis zu einer in Längsrichtung verlaufenden Biegekante 26 erstreckt und mit einer retroreflektierenden Schicht 30 versehen ist. Von der Biegekante 26 verläuft ein innerer Lamellenabschnitt 28 bis zur inneren Längskante 24 und besitzt eine - im Querschnitt - nach oben konkav offene Krümmung, die zur inneren Längskante 24 in eine nach oben konvexe Krümmung übergeht. Der innere Lamellenabschnitt 28 besitzt bevorzugt eine spiegelnde Oberfläche, so dass das dort auftreffende - diffuse - Sonnenlicht gezielt nach oben in den Innenraum reflektiert werden kann:

## Patentansprüche

1. Lamellenjalousie, mit einem Behang aus mehreren horizontalen Lamellen (20), die an Wende- und Halteorganen (2) beabstandet angeordnet sind,
**dadurch gekennzeichnet, dass** die der Sonnenstrahlung zugewandte Oberseite mehrerer Lamellen (20) mindestens auf einem in Lamellenlängsrichtung verlaufenden streifenförmigen Abschnitt mit einer retroreflektierenden Schicht (30) versehen ist.

2. Lamellenjalousie nach Anspruch 1,
**dadurch gekennzeichnet, dass** sich der mit einer retroreflektierenden Schicht (30) versehene streifenförmige Abschnitt über die gesamte Länge der Lamelle erstreckt und eine Streifenbreite (b) aufweist, die kleiner ist als die Lamellenbreite (B).

3. Lamellenjalousie nach Anspruch 1,
**dadurch gekennzeichnet, dass** die retroreflektierende Schicht die der Sonnenstrahlung zugewandte Oberseite der Lamelle (20) vollständig bedeckt.

4. Lamellenjalousie nach Anspruch 1 oder 2,
**dadurch gekennzeichnet, dass** die streifenförmige retroreflektierende Schicht (30) im Bereich der äußeren Lamellenlängskante (22), die auf der Sonnenseite liegt, in Längsrichtung der Lamellen (20) verläuft.

5. Lamellenjalousie nach Anspruch 4,
**dadurch gekennzeichnet, dass** sich die retroreflektierende Schicht (30) bis hin zur äußeren Lamellen-Längskante (22) erstreckt.

6. Lamellenjalousie nach einem der vorstehenden Ansprüche,
**dadurch gekennzeichnet, dass** die retroreflektierende Schicht auf einer Trägerschicht angeordnet ist, die auf den Lamellen (20) befestigt ist.

7. Lamellenjalousie nach Anspruch 6,
**dadurch gekennzeichnet, dass** die Trägerschicht und die retroreflektierende Schicht flexibel sind.

8. Lamellenjalousie nach einem der Ansprüche 1 bis 5,
**dadurch gekennzeichnet, dass** die retroreflektierende Schicht direkt auf die Lamellen (20) aufgebracht ist.

9. Lamellenjalousie nach einem der vorstehenden Ansprüche,
**dadurch gekennzeichnet, dass** die Lamellen (20) im Querschnitt ein gekrümmtes Profil aufweisen.

10. Lamellenjalousie nach einem der vorstehenden Ansprüche,
**dadurch gekennzeichnet, dass** die Lamellen aus einem dünnen Strangprofil vorgegebener Länge bestehen.

11. Lamellenjalousie nach einem der vorstehenden Ansprüche,
**dadurch gekennzeichnet, dass** die mit einer retroreflektierenden Schicht (30) versehenen Lamellen (20) benachbart übereinander oder untereinander im Behang angeordnet sind und einen Behangabschnitt bilden.

12. Lamelle für eine Lamellenjalousie insbesondere nach einem der Ansprüche 1 bis 11,
**dadurch gekennzeichnet, dass** die der Sonnenstrahlung zugewandte Oberseite der Lamelle (20) mindestens auf einem in Lamellenlängsrichtung streifenförmig verlaufenden Abschnitt eine retroreflektierende Schicht (30) aufweist.
